# FASCICULE DE BREVET EUROPEEN

(11) **EP 0 106 830 B1**
(45) Date de publication et mention de la délivrance du brevet: **10.12.1986**
(21) Numéro de dépôt: 83870104.3
(22) Date de dépôt: 05.10.1983
(51) Int. Cl.: D01H 1/135, D01H 7/885

(54) **Procédé et appareillage de filature open-end**
Offenend-Spinnverfahren und Vorrichtung
Open-end spinning method and device

(30) Priorité: 08.10.1982 BE 209204
(43) Date de publication de la demande: 25.04.1984
(73) Titulaire: Société Anonyme des Ateliers Houget Duesberg Bosson, B-4800 Verviers (BE)
(72) Inventeur: Beckers, Michel, B-4800 Verviers (BE)
(74) Mandataire: Overath, Philippe

## Description

La présente invention se rapporte à un procédé et à un appareillage de filature «open-end».

Ainsi que cela est bien connu, toute machine de filature dite «open-end (ou à fibres libérées) à rotor» se compose des éléments suivants:
- un dispositif d'alimentation destiné à amener une mèche de fibres ou un ruban de fibres provenant d'une machine de préparation;
- un organe défibreur destiné à individualiser les fibres en provoquant, grâce aux dents ou aux aiguilles dont il est garni, une extraction rapide des fibres hors de l'extrémité du ruban qui lui est présentée par le dispositif d'alimentation;
- un rotor qui recueille les fibres ainsi libérées et les condense dans une rainure circulaire en un anneau de fibres qui se transformera par torsion en un fil continu;
- une buse de sortie ou un entonnoir ou un embout (ce dernier terme sera utilisé dans la suite) par lequel le fil se détachant de la rainure du rotor peut sortir de l'enceinte dans laquelle tourne le rotor;
- un dispositif délivreur destiné à entraîner le fil fini et à lui donner la tension nécessaire pour l'extraction en dehors du rotor;
- un dispositif bobineur pour enrouler le fil fini.

Le défibreur constitué par un cylindre garni de dents ou d'aiguilles, peut avoir son axe de symétrie et de rotation confondu avec l'axe de symétrie et de rotation du rotor; on dit dans ce cas que le dispositif est coaxial. Si ces axes sont différents, et notamment gauches, le dispositif est dit biaxial.

Dans un dispositif coaxial, le défibreur pénètre en partie dans le rotor. Le ruban de fibres est amené dans une zone, fixe dans l'espace, où les fibres sont mises en contact avec les dents du défibreur et sont extraites de ruban. Elles sont ensuite véhiculées sur les dents du défibreur pendant un certain temps puis, par l'effet de la force centrifuge, se détachent des dents et sont projetées dans le rotor dans la rainure duquel elles se rassemblent. L'endroit exact de l'espace où les fibres se détachent du défibreur et sont projetées dans le rotor est difficile à connaître et dépend en fait de plusieurs facteurs, tels que: vitesse du défibreur, type de dents du défibreur, type de fibres, phénomènes d'aspiration créés par la rotation du rotor, etc. On admet donc que pour un régime de fonctionnement déterminé, les fibres se déposent dans le rotor dans une zone donnée mais non connue, que l'on appellera dans la suite «zone de dépôt des fibres». Cette zone se réfère à l'espace et non au rotor puisque celui-ci tourne en permanence.

Dans un dispositif biaxial, les fibres, au moment où elles se détachent du défibreur, ne peuvent entrer directement dans le rotor, puisque le défibreur et le rotor sont plus éloignés l'un de l'autre. Elles sont alors véhiculées, entre le défibreur et le rotor dans un canal par un mouvement d'air qui les récolte, à la sortie du défibreur qui est aussi l'entrée du canal et les conduit à la sortie du canal qui est aussi l'entrée du rotor.

L'endroit exact de l'espace où les fibres sont projetées dans le rotor est donc bien connu, puisque c'est la sortie du canal.

Les fibres se déposent donc dans le rotor dans une zone donnée et connue, que l'on appellera aussi dans la suite «zone de dépôt des fibres». Cette zone se réfère à l'espace et non au rotor, puisque celui-ci tourne en permanence.

Que le dispositif soit coaxial ou biaxial, il existe donc bien une «zone de dépôt des fibres» où les fibres se déposent dans la rainure du rotor. Dans des conditions déterminées, cette zone est fixe dans l'espace.

Si l'on considère à présent la formation du fil:

La technique de formation du fil est bien connue: on introduit dans le rotor, à travers l'embout, l'extrémité d'un fil. Cette extrémité, par la force centrifuge, se dirige vers la rainure du rotor et vient se mêler aux fibres constituant l'anneau de fibres engendré par les fibres en provenance du défibreur. Le fil est ensuite introduit dans le dispositif délivreur, qui l'attire alors en dehors du rotor. L'extrémité du fil qui s'est mêlée à l'anneau de fibres présent dans le rotor est entraînée en rotation par le rotor et se tord; cette torsion est communiquée à l'anneau de fibres présent dans le rotor, avec lequel l'extrémité est en contact. L'anneau de fibres s'ouvre et une de ses extrémités se lie intimement, par l'effet de la torsion, à l'extrémité du fil et les deux se confondent.

Comme le fil est pris dans le dispositif délivreur, il est attiré en dehors du rotor. On dit alors que le fil est amorcé et le phénomène devient continu: le défibreur envoie constamment des fibres dans le rotor pour reconstituer l'anneau de fibres, et le dispositif délivreur extrait constamment du rotor cet anneau de fibres devenu fil par l'effet de la torsion.

L'anneau de fibres, qui devient un fil par l'effet de la torsion, se détache de la rainure du rotor en une zone bien précise du rotor avant de se diriger vers l'embout de sortie. Cette zone, que l'on appellera dans la suite «zone de formation du fil» n'est pas fixe par rapport au rotor. En effet, si cette zone était fixe dans le rotor, le fil ne pourrait être délivré. La «zone de formation du fil» se déplace donc d'une manière continue dans le rotor, avec une vitesse telle que la différence entre la vitesse linéaire absolue de cette zone de formation du fil et la vitesse périphérique du rotor au niveau de sa rainure est ègale à la vitesse de délivraison (ou de production) du fil.

Deux zones importantes existent donc dans le procédé de filature open-end:
- une zone d'arrivée des fibres, la «zone de dépôt des fibres», fixe dans l'espace, donc ayant une vitesse de rotation absolue égale à zéro;
- une zone de départ du fil la «zone de formation du fil» ayant une vitesse de rotation absolue que l'on appellera Nf (légèrement supérieure à la vitesse de rotation absolue du rotor, que l'on appellera Nr).

Ces deux zones se recontrent donc avec une fréquence égale à Nf. Or chaque fois que la «zone de formation du fil» passe dans la «zone de dépôt des fibres», les fibres en provenance du défibreur se déposent sur le fil en formation par torsion avant d'avoir pu se déposer dans la rainure du rotor et d'avoir pu former avec les autres fibres l'anneau de fibres dont question plus haut. Ces fibres qui se déposent sur le fil en formation sont prises dans la torsion du fil avant d'avoir pu s'aligner avec les autres fibres et se placer parallèlement à elles: elles créent alors un défaut que l'on appelle «fagotage». Ce phénomène de fagotage est d'autant plus important que les fibres sont longues, ce qui rend la filature open-end peu indiquée pour les fibres longues.

C'est notamment le cas du dispositif selon US.A. 3 620 002 où les fibres arrivent dans le rotor par quatre orifices et rencontrent nécessairement le fil en formation. Aucun moyen n'est prévu pour ajuster la position des points d'arrivée des fibres par rapport à la zone de formation du fil.

Selon DE.A. 2 320 822 on obtient un ruban de fibres lequel doit encore être tordu pour réaliser une fausse torsion. Le point de sortie du ruban est fixe. Par contre, la zone de dépôt des fibres tourne. Dès lors, ce point et cette zone se rencontrent nécessairement de façon cyclique, créant du fagotage.

La présente invention a pour but de remédier à cet inconvénient, d'éliminer le phénomène de «fagotage» et donc de rendre possible la filature de fibres longues sur un appareillage du type «open-end», comprenant un dispositif d'alimentation, un organe défibreur, un rotor, un canal rotatif véhiculant les fibres de la sortie du défibreur vers le rotor, un embout de sortie, un dispositif défibreur et un dispositif bobineur, appareillage dans lequel le ruban est tout d'abord désagrégé dans le défibreur de façon que le canal rotatif ne véhicule que des fibres individuelles.

En vue de la réalisation de ce but, le procédé objet de l'invention se distingue en ce que l'on donne à la «zone de dépôt des fibres» une vitesse égale à celle de la «zone de formation du fil» de façon que les fibres en provenance du défibreur ne puissent pas se déposer sur le fil en formation.

Ce procédé sera expliqué ci-après en se référent aux dessins qui représentent à titre d'exemple non limitatif un dispositif pouvant être utilisé pour la mise en pratique du procédé.

Ce dispositif présente les caractéristiques définies aux revendications 2 à 5.

Sur les dessins:
La figure 1 est une vue en coupe latérale et
la figure 2 une vue en plan et explicative du dispositif.

Dans cette forme d'exécution, il sera fait usage du principe du défibreur biaxial.

Ce défibreur est représenté schématiquement et à titre d'exemple en 1 sur la figure 1.

Le principe de l'invention est de donner à la «zone de dépôt des fibres» représentée en 11 une vitesse égale à celle de la «zone de formation du fil» représentée en 13 et d'agencer ces zones de façon que les fibres 10 en provenance du défibreur 1 ne puissent pas se déposer sur le fil en formation 14.

En effet si la «zone de dépôt des fibres» 11 et la «zone de formation du fil» 13 sont animées de la même vitesse et ne se recouvrent en aucun point, les fibres 10 en provenance du défibreur 1 se déposeront dans la rainure 5 du rotor 4 en un endroit où le fil en formation 14 ne se trouve pas. El - les pourront donc s'intégrer à l'anneau de fibres 12 avant d'être prises par la torsion, et cette situation perdurant indéfiniment par suite de l'égalité des deux vitesses citées ci-dessus, le phénomène du fagotage n'apparaîtra jamais.

Sur les dessins ci-joints on prévoit un canal 2 qui véhicule les fibres 10 de la sortie du défibreur 1 vers le rotor 4; ce canal 2 est situé dans l'axe du rotor 4.

Le canal 2 est prolongé par un élément 3 comprenant un conduit coudé 3¹ qui dévie les fibres 10 provenant du canal 2 et les dirige vers la rainure 5 du rotor 4; cet élément 3 est entraîné à la vitesse de rotation de la «zone de formation du fil» 13, soit en synchronisant par des moyens électriques ou électroniques la vitesse de l'élément 3 et la vitesse de la «zone de formation du fil» 13 (figure 2) soit en forçant, par des moyens mécaniques, le fil en formation 14 à entraîner le conduit coudé 3¹ d'amenée des fibres.

A cet effet on prévoit en 9 un moyen consistant, par exemple, en une tige en forme de «doigt» fixée sur l'élément 3 et s'étendant suffisamment vers le fond du rotor 4 pour se trouver dans le trajet du fil en formation 14, de façon que ce dernier, dans sa rotation, soit forcé de venir buter contre cette tige et conséquemment d'entraîner l'élément 3 en rotation.

La «zone de formation du fil» 13 et la sortie du conduit coudé 3¹ d'amenée des fibres sont décalées de telle façon que ces fibres ne pusisent se déposer sur le fil en formation 14 dans la «zone de formation du fil» 13.

Dans la cas où l'on force le fil 14 à entraîner lui- même l'élément 3 d'amenée et de déviation des fibres, il est évident que le fil 14 doit entraîner le conduit coudé 3¹ à la vitesse de la «zone de for- maton du fil» 13. Ceci peut engendrer dans le fil 14 une tension excessive.

Une disposition particulière permet d'éviter cette tension excessive.

L'élément 3 est monté de façon à pouvoir tourner librement par exemple par un roulement à billes 8 sur une pièce 7 elle-même solidaire du rotor 4.

Lors de la mise en rotation du rotor 4, la pièce 7 solidaire du rotor 4 est également mise en rotation à la même vitesse. Le fil 14 n'a plus alors à communiquer à l'élément 3 de déviation des fibres que la vitesse égale à la différence entre la vitesse de la «zone de formation du fil» 13 et la vitesse du rotor 4.

### Légende des figures 1 et 2:

1: organe défibreur
2: canal de transport des fibres
3: élément d'amenée et de déviation des fibres
3¹: conduit coudé
4: rotor
5: rainure du rotor
6: embout de sortie du fil
7: pièce solidaire du rotor et supportant le conduit coudé d'amenée des fibres
8: moyen permettant la rotation du conduit coudé d'amenée des fibres par rapport à la pièce 7
9: moyen permettant l'entraînement du conduit coudé d'amenée des fibres par le fil en formation
10: fibres en provenance du défibreur
11: zone de dépôt des fibres
12: anneau de fibres
13: zone de formation du fil
14: fil en formation.

L'invention ne se limite pas à ce type de rélisa- tion, mais s'applique à toute réalisation basée sur les mêmes principes.

## Revendications

1. Procédé de filature open-end à l'aide d'un appareillage comprenant un dispositif d'alimentation, un organe défibreur (1 ), un rotor (4), un canal rotatif (2) véhiculant les fibres de la sortie du défibreur vers le rotor (4), un embout de sortie (6), un dispositif délivreur et un dispositif bobineur, appareillage dans lequel le ruban est tout d'abord désagrégé dans le défibreur (1) de façon que le canal rotatif (2) ne véhicule que des fibres individuelles, caractérisé en ce qu'on donne à la «zone de dépôt des fibres» (11 ) une vitesse égale à celle de la zone de formation du fil (13) de façon que les fibres (10) en provenance du défibreur (1 ) ne puissent pas se déposer sur le fil en formation (14).

2. Appareillage pour la mise en pratique du procédé suivant la revendication 1 comprenant un canal (2) véhiculant les fibres (10) de la sortie du défibreur (1) vers le rotor (4), ce canal (2) étant situé dans l'axe du rotor (4) et un élément (3) de déviation qui est réalisé sous la forme d'un conduit coudé formant le prolongement du canal (2) de manière à diriger ou à dévier les fibres (10) en provenance du défibreur vers la rainure (5) du rotor (4), caractérisé en ce que l'élément (3) de déviation est entraîné à la vitesse de rotation de la zone de formation du fil (13).

3. Appareillage suivant la revendication 2, caractérisé en ce que la vitesse de rotation de l'élément (3) peut être obtenue par des moyens électriques ou électroniques.

4. Appareillage suivant la revendication 2, caractérisé en ce que l'élément (3) est entraîné à l'intervention d'un dispositif mécanique (9) directement par le fil en formation (14).

5. Appareillage suivant l'une des revendications 2 à 4, caractérisé en ce que la zone de formation du fil (13) dans le rotor (4) et la sortie du conduit coudé (3) ou du canal d'admission des fibres (2) et de ce fait la zone de dépôt des fibres (11 ) sont décalées l'une par rapport à l'autre.

## Patentansprüche

1. Verfahren zur Open-end-Spinnerei unter Verwendung einer Vorrichtung bestehend aus einer Zuführungseinrichtung, einer Entfaserungseinrichtung (1), einem Rotor (4), einem drehbar angeordneten Kanal (2) zur Führung der Fasern vom Ausgang der Entfaserungseinrichtung zum Rotor (4), einem Ausgangsende (6), einer Ausgangsvorrichtung und einer Wickelvorrichtung, in welcher das Faserband zuerst in der Entfaserungseinrichtung zerlegt wird, so dass der rotierende Kanal (2) nur einzelne Fasern führt, dadurch gekennzeichnet, dass der «Bereich der Faserlagerung» (11) mit der gleichen Geschwindigkeit wie der «Bereich zur Fadenbildung» (13) versehen wird, so dass die Fasern (10) aus der Entfaserungseinrichtung (1 ) sich nicht mehr auf dem gebildeten Faden (14) ablegen können.

2. Vorrichtung zur Durchführung des Verfahrens nach Anspruch 1, bestehend aus einem zur Führung der Fasern (10) zum Ausgang der Entfaserungseinrichtung (1 ) zum Rotor (4) und aus einem in Form einer knieförmigen Leitung ausgebildeten Ablenkungsteil (3), das die Verlängerung des Zuführungskanals (2) bildet und so ausgebildet ist, dass es die aus der Entfaserungseinrichtung (1 ) kommenden Fasern (10) gegen die Einkerbung (5) des Rotors (4) richtet oder umlenkt, dadurch gekennzeichnet, dass das Ablenkungsteil (3) mit der in dem Bereich der Fadenbildung (13) im Rotor (4) vorherrschenden Drehzahl angetrieben ist.

3. Vorrichtung nach Anspruch 2, dadurch gekennzeichnet, dass die Rotationsgeschwindigkeit des Ablenkungsteils (3) auf elektrischem oder elektronischem Wege erreichbar ist.

4. Vorrichtung nach Anspruch 2, dadurch gekennzeichnet, dass das Ablenkungsteil (3) über eine mechanische Einrichtung (9) direkt durch den Faden (14), der geformt wird, angetrieben ist.

5. Vorrichtung nach einem der Ansprüche 2 bis 4, dadurch gekennzeichnet, dass der Bereich der Fadenbildung (13) im Rotor (4) und der Ausgang der knieförmigen Leitung (3) oder des Fadenzuführungskanals (2) und damit der Bereich der Faserlagerung (11) zueinander versetzt angeordnet sind.

## Claims

1. A method of «open-end» spinning using a device comprising a supply device, a disintegrator means (1), a rotor (4), a rotary channel (2) conveying the fibres from the disintegrator outlet to the rotor (4), an outlet end member (6), a delivery device and a winding device, in which the thread is first of all disintegrated in the disintegrator (1 ) so that the rotary channel (2) only conveys individual fibres, characterised in that the «fibre deposition zone» (11) is given a speed equal to that of the thread formation zone (13) so that the fibres (10) coming from the disintegrator (1) cannot be deposited on the thread (14) which is forming.

2. A device for working the method according to claim 1, comprising a channel (2) conveying the fibres (10) from the disintegrator (1) outlet towards the rotor (4), channel (2) being disposed along the rotor (4) axis, and a deflecting component (3) in the form of a bent duct which prolongs the supply channel (2) so as to guide or deflect the fibres (10) coming from the disintegrator towards the groove (5) in the rotor, characterised in that the deflecting component (3) is driven at the speed of rotation of the thread formation zone (13).

3. A device according to claim 2, characterised in that the speed of rotation of the component (3) can be obtained by electric or electronic means.

4. A device according to claim 2, characterised in that the component (3) is driven through a mechanical device (9) directly by the thread (14) being formed.

5. A device according to any of claims 2 to 4, characterised in that the thread formation zone (13) in the rotor (4) and the outlet of the bent duct (3) or fibre supply channel (2) are offset to one another.
